# EUROPÄISCHE PATENTSCHRIFT

(11) **EP 0 580 651 B1**
(45) Veröffentlichungstag und Bekanntmachung des Hinweises auf die Patenterteilung: **18.10.1995**
(21) Anmeldenummer: 92908047.1
(22) Anmeldetag: 10.04.1992
(51) Int. Cl.: F02F 1/24

(54) **BRENNKRAFTMASCHINE**
INTERNAL-COMBUSTION ENGINE
MOTEUR A COMBUSTION INTERNE

(30) Priorität: 10.04.1991 DE 4111716; 27.07.1991 DE 4124999
(43) Veröffentlichungstag der Anmeldung: 02.02.1994
(73) Patentinhaber: Elsbett, Ludwig, D-91161 Hilpoltstein (DE); Elsbett, Günter, D-91161 Hilpoltstein (DE); Elsbett, Klaus, D-91161 Hilpoltstein (DE)
(72) Erfinder: Elsbett, Ludwig, D-91161 Hilpoltstein (DE); Elsbett, Günter, D-91161 Hilpoltstein (DE); Elsbett, Klaus, D-91161 Hilpoltstein (DE)
(74) Vertreter: Matschkur, Götz, Lindner Patent- und Rechtsanwälte
(86) Internationale Anmeldenummer: DE9200296
(87) Internationale Veröffentlichungsnummer: WO9218762

(56) Entgegenhaltungen:
- DE-B- 1 294 096
- DE-C- 932 463
- GB-A- 724 461

## Beschreibung

Die Erfindung geht aus von einer Brennkraftmaschine nach dem Oberbegriff des Hauptanspruchs.

Aus der DE-PS 348632 ist eine Brennkraftmaschine bekannt, deren Zylinderkopf in Leichtbauweise ausgeführt ist. Dadurch ist jedoch die Zylinderkopfplatte in der Mitte in keiner Weise abgestützt. Durch die enormen Drücke, die bei modernen Motoren, insbesondere Dieselmotoren, entstehen, kann es zu einer Durchbiegen der Zylinderkopfplatte kommen, wobei es zu starken Verschleißerscheinungen an den Ventilsitzen kommt.

Die GB-A-724461 offenbart einen Zylinderkopf mit einer flachen unteren Wand, die den Zylinderraum begrenzt, sowie mit mehreren, durch ein Ventil verschließbaren Ein- und Auslaßkanälen. Die Ein- und Auslaßkanäle haben einen von der zentralen Richtung im unteren Bereich des Zylinderkopfes bogenförmig in einem Winkel von 90° bis zu einer radialen Erstreckung nach außen gekrümmten Verlauf. Der vorbekannte Zylinderkopf wird bei Motoren eingesetzt, die eine zentral angeordnete Zusatz-Verbrennungskammer aufweisen, die mit dem Zylinder über eine Öffnung in der Mitte der unteren Platte des Zylinderkopfs kommuniziert. Um die zwischen der zentralen Öffnung und den Ventilsitzen verbleibenden Bereiche der unteren Platte des Zylinderkopfes gegenüber dem Zylinderdruck abzustützen, dient eine zu der zentralen Achse des Zylinderkopfes etwa rotationssymmetrische Stützwand, welche von dem Umfang der zentralen Bohrung in der unteren Platte des Zylinderkopfes nach oben etwa in der Form des Schalltrichters einer Trompete divergiert und im oberen Bereich des Zylinderkopfes nahe der Mantelfläche desselben mündet, wo ihr Durchmesser etwa dreimal so groß ist wie an der unterseitigen, zentralen Bohrung. Die Stützwand folgt dem gekrümmten Verlauf der Ein- und Auslaßkanäle bis etwa zur halben Höhe des Zylinderkopfes. Zwischen dem oberen Mündungskreis der trichterförmigen Stützwand und der äußeren Mantelfläche des Zylinderkopfes befinden sich zu dessen Zentralachse parallele Bohrungen zum Durchtritt von Schrauben, mit denen der Zylinderkopf an dem Zylinder befestigt wird. Diese vorbekannte Anordnung ist mit einer Reihe von Nachteilen behaftet. Da die Stützwand sich an die Ein- und Auslaßkanäle anschmiegt, die normalerweise nicht aneinander angrenzend angeordnet sind, können die Stützwände sich nicht in der Mitte der Zylinderkopfplatte vereinigen. Der Abstützbereich hat also die Form eines Kreises, der sich bei unterschiedlichen Ausdehnungen der unteren Platte des Zylinderkopfes infolge von örtlich variierenden Temperaturen verformen kann. Infolge der vorgenannten Verformungen werden die Ventilsitze beeinträchtigt, so daß sich die Ventile stärker abnützen und der vorbekannte Motor infolge erhöhten Verschleißes frühzeitig beschädigt wird. Hierzu trägt der weitere Umstand bei, daß die trichterförmige Stützwand nicht entlang von geraden Kraftlinien verläuft, sondern infolge ihrer Anschmiegung an den Verlauf der Gaswechselkanäle einen bogenförmigen Querschnitt aufweist, dessen Wölbung durch eine Druckbeaufschlagung der unteren Zylinderkopfplatte verstärkt wird, so daß die Stützwand keinesfalls als steif angesehen werden kann. Bei einer Druckbeaufschlagung wird demnach die untere Zylinderkopfplatte zusätzlich nach oben gewölbt, was zu einer erheblichen Verkantung der Ventile beiträgt.

Es ist die Aufgabe der Erfindung, eine Brennkraftmaschine zu schaffen, die die Nachteile des Standes der Technik vermeidet und trotz Leichtbauweise die Zylinderkopfplatte stabil hält. Gelöst wird die Aufgabe durch die kennzeichnenden Merkmale des Hauptanspruches. Auf diese Weise können die Druckkräfte, die auf die Mitte der Zylinderkopfplatte wirken, mit geringstmöglichem Materialaufwand auf die Schrauben übertragen werden.

Indem das Stützteil die Form eines Kegelmantels aufweist, dessen gekrümmte Fläche sich in der Mitte der Zylinderkopfplatte etwa in Form einer Kegelspitze vereinigt, ist die zentrale Abstützung punktförmig ausgebildet und infolge der Divergenz des kegelmantelförmigen Stützteils auch gegenüber hohen Drücken in jeder Raumrichtung unverrückbar festgelegt. Da ein Längsschnitt durch das erfindungsgemäße, kegelmantelförmige Stützteil immer aus Geraden besteht, ergibt sich eine besonders günstige Statik, so daß der erfindungsgemäße Zylinderkopf ein Höchstmaß an Stabilität aufweist. Die untere Zylinderkopfplatte erfährt demgemäß ein Höchstmaß an Stabilität, insbesondere gegenüber Durchbiegung, so daß die Ventilsitze nicht verzogen werden können und ein niedriger Verschleiß gewährleistet ist.

Durch die massive Ausgestaltung des Ringwulstes an der dem Zylinder angewandten Seite des Zylinderkopfes wird auch bei starken Drücken das Auseinanderstreben der Befestigungspunkte verhindert. Dies tritt selbst dann ein, wenn pro Zylinder nur vier Schrauben verwendet werden.

Durch die kegelstumpfförmige Ringstütze wird auch die Kontaktzone gleichmäßig belastet, so daß es zu keinen statischen Verwerfungen und damit zu keinen Undichtigkeiten kommen kann. Um die richtige Verteilung der Anpreßkräfte auf das kegelmantelförmige Stützteil und die kegelstumpfförmige Ringstütze zu gewährleisten, sind die Schraubenstützen nur mit der dem Zylinder abgewandten Hälfte des Zylinderkopfes verbunden.

Da der massive Ringwulst die Befestigungspunkte für die Schrauben in einem statisch stabilen Ring verbindet, kann auf eine obere Abdeckung des Zylinderkopfes verzichtet werden. Auf diese Weise können Steuerungsteile für die Ventilschäfte bereits in den Kopf integriert werden und die Bauhöhe der Brennkraftmaschine verringert werden.

Die Ein- und Auslaßkanäle können so gestaltet werden, daß sie nur auf der dem Zylinder zugewandten Seite des kegelmantelförmigen Stützteils angeordnet sind. Dadurch wird dieses in seiner statischen Stabilität nur noch von den Ausnehmungen für die Ventilschäfte durchbrochen.

Um den Zylinder und den Zylinderkopf zu entkoppeln und so nicht zwangsläufig thermisch bedingte Verformungen von einem Teil auf das andere überzuleiten, ist ein Stützring vorgesehen, der die Berührung beider Teile vermeidet. Dieser Stützring ist in vorteilhafter Weise aus einem verformbaren Material, wie zum Beispiel Stahl, ausgeführt, um sich entsprechend anpassen zu können.

Dieser formsteife Dichtring ist mit etwa der gleichen Wandstärke wie das Zylinderoberteil zwischen Zylinderoberteil und Zylinderkopf eingesetzt. Durch eine Formgebung, die das Zylinderoberteil umfaßt, wird die Aufweitung des oberen Endes des Zylinders durch den Gasdruck verhindert. Das Ergebnis ist eine verbesserte Dichtheit des Kolbens schon oberhalb des obersten Kolbenringes. Zuzüglich hindert die Kühlung (Ölkühlung) des Stützringes die statische und thermische Ausdehnung des oberen Zylinderendes, so daß die Kräfte aus dem Zylinderkopf unter gleichbleibenden Bedingungen in den Zylinder eingeleitet werden.

Die Erfindung ist anhand der Zeichnungen näher erläutert. Es zeigen:
- Fig. 1 einen Längsschnitt durch einen erfindungsgemäßen Zylinderkopf und Zylinder
- Fig. 2 eine Aufsicht auf den Zylinderkopf nach Fig. 1
- Fig. 3 einen Längsschnitt wie Fig. 1 im Bereich des Stützringes.

In Fig. 1 ist mit der Krafteinleitung 1 durch eine Zylinderkopfbefestigungsschraube in Schraubenöffnung 15 die nachfolgende Kraftverteilung 2 zur Mitte der Zylinderkopfplatte und über die Ringstütze 3 zum Rand und zum Stützring 4 gekennzeichnet. Damit ist sichergestellt, daß die Kopfplatte 5, die dem Gasdruck standhalten muß, der im Zylinder 8 wirksam ist, sich nicht durchbiegen kann. Jede Verformung würde die Ventilsitze 9 und 10 in Bewegung bringen, was die Standzeit des Motors durch den Verschleiß von Ventil und Sitz reduzieren würde. Auch der Misch- und Brennvorgang wird durch solche Biegeschwingungen negativ beeinflußt.

Die Form der Ein- und Auslaßkanäle 6 und 7 ist der Form des Stützkegels 11 des Zylinderkopfes 14 untergeordnet.

Die Länge der Schraubenstützen 12 im Ringwulst 13 ist so begrenzt, daß die Wirkung der Ringstütze 3 auf die gleichmäßige Kraftverteilung auf den ganzen Umfang nicht beeinflußt wird. Der Stützring 4 hat die Aufgabe, mit der gleichmäßigen Umfangskraft des Schraubendruckes die Gasdichtheit zu gewährleisten. Die Bohrungsbutzen 17 zur Ventilführung überragen das kegelmantelförmige Stützteil 11.

Fig. 2 zeigt die Ringplatte 13, die alle vier Zylinderkopfschrauben in direktem Kraftschluß zusammenhält und auch die Einleitung der Schraubenkräfte in den formsteifen Stützkegel 11 garantiert.

Die Fig. 3 zeigt einen Längsschnitt wie Fig. 1 im Bereich des Stützringes 4 durch den Zylinder 8 und den Zylinderkopf 14 einer Kolbenbrennkraftmaschine, wobei der Kolben 18 sich in oberster Kolbenstellung befindet. Ein formsteifer metallener Dicht- und Stützring 4 ragt über den Zylinder 8 und umschließt ihn und ragt in den Zylinderkopf 14 hinein. Ein Kühlmedium 19, vorzugsweise Öl, umspült das obere Teil des Zylinders im Bereich des Ringträgers des Kolbens 18; eine Kühlmanschette 20 dichtet die Kühlflüssigkeit 19 nach außen ab.

## Patentansprüche

1. Verbrennungskraftmaschine mit wenigstens einem Zylinder (8), dessen verdichtungsseitige Öffnung mit einem Zylinderkopf (14) verschlossen ist, der mit Schrauben auf dem Zylinder (8) befestigt ist und bei dem die Kontaktzone zwischen Zylinder (8) und Zylinderkopf (14) kreisringförmig ausgebildet ist und innerhalb eines durch die Verankerungspunkte der Schrauben im Zylinder (8) festgelegten Kreises liegt, **dadurch gekennzeichnet**, daß der Zylinderkopf (14) an seiner dem Zylinder (8) abgewandten Seite einen massiven Ringwulst (13) aufweist, in dem die Schraubenöffnungen (15) angeordnet sind, sowie ein kegelmantelförmiges Stützteil (11), durch welches ein Teil der Anpreßkräfte (1) von den Schrauben über den Ringwulst (13) und auf gerader Linie (2) auf die Mitte der Zylinderkopfplatte (5) geleitet wird.

2. Verbrennungskraftmaschine nach Anspruch 1, dadurch gekennzeichnet, daß ein Teil der Anpreßkräfte (1) über den Ringwulst (13) und eine kegelstumpfförmige Ringstütze (3) in gerader Linie auf die Kontaktzone geleitet wird.

3. Verbrennungskraftmaschine nach Anspruch 1, dadurch gekennzeichnet, daß die geraden Verbindungslinien zwischen den Schrauben in der Krafteinleitungsebene (16) innerhalb des Ringwulstes (13) verlaufen.

4. Verbrennungskraftmaschine nach Anspruch 1, dadurch gekennzeichnet, daß an der dem Zylinder (8) abgewandten Hälfte des Zylinderkopfs (14) Stützelemente (12) mit Schraubenöffnungen (15) zum Durchtritt je einer Zylinderkopfbefestigungsschraube angeordnet sind.

5. Verbrennungskraftmaschine nach Anspruch 1, dadurch gekennzeichnet, daß der Zylinderkopf (14) an seiner dem Zylinder (8) abgewandten Seite offen ist.

6. Verbrennungskraftmaschine nach Anspruch 1, dadurch gekennzeichnet, daß die Ein- und Auslaßkanäle (6) und (7) im Zylinderkopf (14) so angeordnet sind, daß sie sich dem kegelmantelförmigen Stützteil (11) anpassen und dieses nur durch die Ventilschaftausnehmungen durchbrochen wird.

7. Verbrennungskraftmaschine nach Anspruch 1, dadurch gekennzeichnet, daß der Kontakt zwischen Zylinder (8) und Zylinderkopf (14) über einen Stützring (4) hergestellt wird.

8. Verbrennungskraftmaschine nach Anspruch 7, dadurch gekennzeichnet, daß der Stützring (4) den Zylinder (8) umgreift.

9. Verbrennungskraftmaschine nach Anspruch 7, dadurch gekennzeichnet, daß der Stützring (4) den Zylinderkopf (14) in Höhe der Ventilsitze umgreift.

## Claims

1. Internal combustion engine comprising at least one cylinder (8), whose compression-side aperture is sealed with a cylinder head (14), which is bolted to the cylinder (8) and in which the contact zone between the cylinder (8) and the cylinder head (14) is circular and lies within a circle defined by the anchorage points of the bolts in the cylinder (8), characterised in that the cylinder head (14) has on its side remote from the cylinder (8) a solid annular bead (13), in which the bolt holes (15) are disposed, and a hollow-conical support member (11), by means of which a portion of the contact pressure forces (1) is transmitted by the bolts via the annular bead (13) and in a straight line (2) to the centre of the cylinder head plate (5).

2. Internal combustion engine according to claim 1, characterised in that a portion of the contact pressure forces (1) is transmitted via the annular bead (13) and a frustoconical annular bracket (3) in a straight line to the contact zone.

3. Internal combustion engine according to claim 1, characterised in that the straight joining lines between the bolts extend in the plane (16) of power transfer within the annular bead (13).

4. Internal combustion engine according to claim 1, characterised in that on the half of the cylinder head (14) remote from the cylinder (8), support elements (12) with bolt holes (15) for receiving respective cylinder head fixing bolts are provided.

5. Internal combustion engine according to claim 1, characterised in that the cylinder head (14) is open on its side remote from the cylinder (8).

6. Internal combustion engine according to claim 1, characterised in that the inlet and outlet ports (6) and (7) are so arranged in the cylinder head (14) that they fit the hollow-conical support member (11), which is perforated only by the valve stem recesses.

7. Internal combustion engine according to claim 1, characterised in that the contact between the cylinder (8) and the cylinder head (14) is formed by a support ring (4).

8. Internal combustion engine according to claim 7, characterised in that the support ring (4) encompasses the cylinder (8).

9. Internal combustion engine according to claim 7, characterised in that the support ring (4) encompasses the cylinder head (14) at the level of the valve seats.

## Revendications

1. Moteur à combustion interne comportant au moins un cylindre (8), dont l'ouverture située du côté de la compression est fermée avec une culasse de cylindre (14), qui est fixée sur le cylindre (8) avec des vis, et pour lequel la zone de contact entre le cylindre (8) et la culasse de cylindre (14) est configurée en forme d'anneau circulaire et se situe à l'intérieur d'un cercle défini par les points d'ancrage des vis dans le cylindre (8), caractérisé en ce que la culasse de cylindre (14) a, sur sa face tournée à l'opposé du cylindre (8), un bourrelet annulaire (13) massif dans lequel les ouvertures (15) pour les vis sont placées, ainsi qu'une partie d'appui (11) en forme de paroi conique, par laquelle une partie des forces de pression (1) est dirigée, depuis les vis, au travers du bourrelet annulaire (13) et en ligne droite (2), sur le centre de la plaque (5) de la culasse de cylindre.

2. Moteur à combustion interne selon la revendication 1, caractérisé en ce qu'une partie des forces de pression (1) est dirigée, au travers du bourrelet annulaire (13) et d'un appui annulaire (3) tronconique, en ligne droite sur la zone de contact.

3. Moteur à combustion interne selon la revendication 1, caractérisé en ce que les lignes droites de liaison entre les vis, dans le plan d'introduction des forces (16), s'étendent à l'intérieur du bourrelet annulaire (13).

4. Moteur à combustion interne selon la revendication 1, caractérisé en ce que des éléments d'appui (12) comportant des ouvertures pour vis (15), chacune pour le passage d'une vis de fixation respective de la culasse de cylindre, sont disposés sur la moitié de la culasse de cylindre (14), qui est située à l'opposé du cylindre (8).

5. Moteur à combustion interne selon la revendication 1, caractérisé en ce que la culasse de cylindre (14) est ouverte sur sa face tournée à l'opposé du cylindre (8).

6. Moteur à combustion interne selon la revendication 1, caractérisé en ce que les canaux d'admission et d'échappement (6) et (7) sont disposés dans la culasse de cylindre (14) d'une manière telle qu'ils s'adaptent à la partie d'appui (11) en forme de paroi conique et que celle-ci ne soit percée que par les évidements pour les tiges de soupape.

7. Moteur à combustion interne selon la revendication 1, caractérisé en ce que le contact entre le cylindre (8) et la culasse de cylindre (14) est réalisé par l'intermédiaire d'un anneau d'appui (4).

8. Moteur à combustion interne selon la revendication 7, caractérisé en ce que l'anneau d'appui (4) est en prise autour du cylindre (8).

9. Moteur à combustion interne selon la revendication 7, caractérisé en ce que l'anneau d'appui (4) est en prise autour de la culasse de cylindre (14), à hauteur des sièges de soupape.
